# DEMANDE DE BREVET EUROPEEN

(11) **EP 4 760 006 A1**
(43) Date de publication de la demande: **17.06.2026**
(21) Numéro de dépôt: 25221307.9
(22) Date de dépôt: 05.12.2025
(51) Int. Cl.: E02F 9/20, B66F 9/065, B66F 9/075

(54) **ENGIN DE TRAVAIL ÉLECTRIQUE OU HYBRIDE COMPRENANT UN BRAS DE LEVAGE**

(30) Priorité: 12.12.2024 FR 2413986
(71) Demandeur: MANITOU BF, 44150 Ancenis (FR)
(72) Inventeur: GABILLARD, Guillaume, 44150 ANCENIS (FR); BESSEAU, Maurice, 44150 ANCENIS (FR)
(74) Mandataire: Loyer & Abello

(57) **Abrégé**

[Un engin de travail électrique ou hybride comprend un châssis comportant deux longerons parallèles, un bras de levage s'étendant parallèlement à l'axe longitudinal, le bras de levage étant articulé aux deux longerons entre les deux longerons de façon à être mobile à pivotement autour d'un axe de pivotement s'étendant perpendiculairement à l'axe longitudinal. Une paire de roues avant montée à une portion d'extrémité avant du châssis et une paire de roues arrière montée à une portion d'extrémité arrière du châssis. Chacune des roues est entrainée en rotation par un dispositif d'entrainement (21) indépendant de toutes les autres roues, est suspendue au châssis par un dispositif de suspension (31, 34, 40) indépendant de toutes les autres roues, et est orientable par rapport au châssis par un dispositif d'orientation (48) indépendant de toutes les autres roues.]

## Description

### Domaine technique

L'invention se rapporte à un engin de travail électrique ou hybride comprenant un bras de levage.

### Technique antérieure

On connaît par le document WO2023001621A1 un engin de travail électrique ou hybride comprenant un châssis mobile déplaçable sur la surface du sol, le châssis comportant deux longerons parallèles entre eux et s'étendant parallèlement à un axe avant-arrière de l'engin, et un bras de levage, le bras de levage étant monté entre les deux longerons de façon à être mobile à pivotement par rapport aux deux longerons.

Un tel engin de travail est équipé de deux essieux qui ont l'avantage de prendre en charge diverses fonctions, telles que fixation des roues, liaison des roues avec le châssis, direction des roues directrices, liaison des roues motrices avec le moteur électrique de transmission, réduction de vitesse.

Toutefois, pour des engins de travail destinés au levage, la puissance nécessaire pour la propulsion du châssis et pour l'actionnement du bras de levage est importante.

### Résumé de l'invention

Certains aspects de l'invention partent de l'idée d'améliorer le rendement de la fonction de traction pour proposer une machine aussi économe en énergie que possible.

Certains aspects de l'invention partent de l'idée d'allonger la durée de vie de la machine en facilitant le remplacement ou la maintenance des composants à durée de vie limitée.

Selon un premier objet, l'invention propose ainsi un engin de travail électrique ou hybride comprenant :
un châssis comportant deux longerons parallèles entre eux et s'étendant parallèlement à un axe longitudinal de l'engin de travail ;
un bras de levage s'étendant parallèlement à l'axe longitudinal, le bras de levage étant articulé aux deux longerons entre les deux longerons de façon à être mobile à pivotement par rapport aux deux longerons autour d'un axe de pivotement s'étendant perpendiculairement à l'axe longitudinal ;
une paire de roues avant montée à une portion d'extrémité avant du châssis et une paire de roues arrière montée à une portion d'extrémité arrière du châssis,
dans lequel chacune des roues d'au moins une paire parmi la paire de roues avant et la paire de roues arrière est entrainée en rotation par un dispositif d'entrainement indépendant de toutes les autres roues, est suspendue au châssis par un dispositif de suspension indépendant de toutes les autres roues, et est orientable par rapport au châssis par un dispositif d'orientation indépendant de toutes les autres roues.

Selon un mode de réalisation, chacune des roues parmi la paire de roues avant et parmi la paire de roues arrière est entrainée en rotation par un moteur de roue indépendant de toutes les autres roues, est suspendue au châssis par un dispositif de suspension indépendant de toutes les autres roues, et est orientable par rapport au châssis par un dispositif d'orientation indépendant de toutes les autres roues.

On obtient ainsi un engin de travail dans lequel chacune des roues avant et/ou des roues arrière est indépendante quant à la traction, la direction et la suspension, ce qui permet une grande modularité et peut offrir des fonctionnalités variées quant à la conduite de l'engin de travail.

Notamment l'orientabilité indépendante de chaque roue permet d'offrir, outre les modes de déplacement conventionnels à 2 ou 4 roues directrices, des fonctionnalités de déplacement avancées, telles que déplacement rectiligne en crabe, déplacement rectiligne oblique, rotation sur place autour d'un axe vertical, etc.

La portion d'extrémité désigne ici non seulement une extrémité du châssis mais également une zone à proximité de l'extrémité. Ainsi, le châssis peut comporter une portion de porte-à-faux à l'avant des roues avant et/ou à l'arrière des roues arrière.

Selon des modes de réalisation, un tel engin de travail peut présenter une ou plusieurs des caractéristiques suivantes.

Selon un mode de réalisation, le dispositif d'entrainement d'une dite roue comporte un groupe motoréducteur électrique et un porte-roue couplé directement à un arbre de sortie du groupe motoréducteur électrique, ladite roue étant montée sur le porte-roue.

Selon un mode de réalisation, le dispositif d'orientation de ladite roue comporte une armature de moyeu portant le groupe motoréducteur électrique et un porte-moyeu sur lequel l'armature de moyeu est montée à pivotement autour d'un axe d'orientation vertical.

Pour l'entraînement d'une roue, l'engin peut ainsi employer un groupe motoréducteur électrique, autrement dit un entraînement électromécanique. Le groupe motoréducteur électrique comporte un train d'engrenage réducteur. Le groupe motoréducteur électrique peut être dédié à la propulsion.

Selon un mode de réalisation, le porte-moyeu comporte une pièce de liaison couplée au châssis par le dispositif de suspension de ladite roue et deux paliers de pivotement espacés dans la direction verticale et faisant saillie de la pièce de liaison vers l'extérieur dans une direction transversale du châssis, l'armature de moyeu étant montée à pivotement entre les deux paliers de pivotement.

Selon un mode de réalisation, la pièce de liaison présente un profil courbé ayant une concavité tournée vers l'armature de moyeu.

Selon un mode de réalisation, l'armature de moyeu comporte un support principal s'étendant dans la direction verticale, le support principal étant traversé par le groupe motoréducteur électrique dans la direction transversale du châssis, et deux pattes de montage espacées dans la direction verticale et faisant saillie du support principal vers l'intérieur dans la direction transversale du châssis, les pattes de montage de l'armature de moyeu étant montées à pivotement sur les deux paliers de pivotement.

Grâce à ces caractéristiques il est possible d'espacer le support principal appartenant à l'armature de moyeu et la pièce de liaison appartenant au porte-moyeu dans la direction transversale du châssis, ce qui ménage un espace susceptible de loger tout ou partie du groupe motoréducteur électrique. Il en résulte un agencement relativement compact.

Selon un mode de réalisation, le dispositif d'orientation de ladite roue comporte en outre un bras de direction solidaire d'au moins une patte de montage de l'armature de moyeu et un actionneur de direction couplé au bras de direction pour modifier une orientation de l'armature de moyeu autour de l'axe d'orientation vertical.

Selon un mode de réalisation, le dispositif de suspension de ladite roue comporte un bras inférieur s'étendant dans la direction transversale du châssis et présentant une extrémité intérieure articulée au châssis et une extrémité extérieure articulée à une portion inférieure de la pièce de liaison, le dispositif de suspension comportant un vérin de suspension s'étendant dans une direction verticale ou oblique et présentant une extrémité inférieure liée au bras inférieur et une extrémité supérieure liée au châssis.

Selon un mode de réalisation, le dispositif de suspension de ladite roue comporte en outre un bras supérieur s'étendant dans la direction transversale du châssis et présentant une extrémité intérieure articulée au châssis et une extrémité extérieure articulée à une portion supérieure de la pièce de liaison, le bras supérieur présentant une ouverture traversée par le vérin de suspension.

Selon un mode de réalisation, le châssis comporte en outre deux plaques transversales s'étendant parallèlement l'une à l'autre entre les deux longerons au niveau de la portion d'extrémité avant ou arrière du châssis, à savoir au niveau de la portion d'extrémité avant du châssis pour le montage des roues avant ou au niveau de la portion d'extrémité arrière du châssis pour le montage des roues arrière. Selon un mode de réalisation, l'extrémité intérieure du bras inférieur, et le cas échéant l'extrémité intérieure du bras supérieur, est logée entre les deux plaques transversales et montée pivotante autour d'un axe de pivotement longitudinal porté ou formé par les deux plaques transversales.

Selon un mode de réalisation, les extrémités intérieures des bras inférieurs des dispositifs de suspension des deux roues de ladite au moins une paire sont montées pivotante autour d'un premier axe de pivotement longitudinal commun porté ou formé par les deux plaques transversales.

Selon un mode de réalisation, les extrémités intérieures des bras supérieurs des dispositifs de suspension des deux roues de ladite au moins une paire sont montées pivotante autour d'un deuxième axe de pivotement longitudinal commun porté ou formé par les deux plaques transversales.

Selon un mode de réalisation, le premier et/ou le deuxième axe de pivotement longitudinal commun est disposé à une position médiane entre les deux longerons.

Selon un mode de réalisation, le châssis comporte en outre deux plaques intermédiaires disposées entre les deux plaques transversales, les deux plaques intermédiaires s'étendant parallèlement aux plaques transversales entre les deux longerons, l'extrémité supérieure du vérin de suspension étant logée entre les deux plaques intermédiaires et montée pivotante autour d'un troisième axe de pivotement longitudinal porté ou formé par les deux plaques intermédiaires.

Selon un mode de réalisation, le premier et/ou le deuxième axe de pivotement longitudinal commun traverse les deux plaques intermédiaires. Dans ce cas, les deux plaques intermédiaires permettent de renforcer le montage des axes des bras de suspension.

Selon un mode de réalisation, l'actionneur de direction est lié au châssis par une patte de fixation fixée à une dite plaque intermédiaire.

Selon un mode de réalisation, le châssis comporte en outre une plaque de fond horizontale s'étendant transversalement entre les deux longerons pour former le fond d'un logement destiné à accueillir le bras de levage dans une position basse, et dans lequel les plaques transversales s'étendent verticalement plus bas que la plaque de fond horizontale.

Grâce à ces caractéristiques il est possible de positionner le ou les axes de pivotement des bras de suspension plus bas que la plaque de fond horizontale et de ménager ainsi un espace dans le châssis sous la plaque de fond, par exemple pour loger des batteries électriques.

Alternativement, pour l'entraînement d'une roue, l'engin peut employer un ou plusieurs moteurs hydrauliques en lieu et place du groupe motoréducteur électrique, autrement dit un entraînement électrohydraulique. La chaîne de transmission hydraulique peut comporter une pompe hydraulique entraînée par un moteur électrique de pompe et au moins un moteur hydraulique de roue entraîné par un flux hydraulique généré par la pompe hydraulique. La chaîne de transmission hydraulique peut être une chaîne de transmission hydrostatique, à savoir en circuit fermé. La pompe hydraulique et le moteur électrique peuvent être dédiés à la propulsion. Alternativement, la pompe hydraulique et le moteur électrique de pompe peuvent être communs avec d'autres fonctions hydrauliques de l'engin, comme une fonction d'actionnement hydraulique du bras de levage ou autre.

Pour l'actionnement du bras de levage, l'engin peut comporter un ou plusieurs actionneurs électriques, à savoir un actionnement électrique par exemple par un vérin électrique, et/ou un ou plusieurs actionneurs hydrauliques alimentés par une ou plusieurs pompes entraînées par un ou plusieurs moteurs électriques, à savoir un actionnement électrohydraulique, par exemple par un vérin hydraulique. Plusieurs actionneurs de natures différentes, par exemple au moins un actionneur électrique et au moins un actionneur hydraulique, ou de natures identiques, par exemple plusieurs actionneurs hydrauliques, peuvent être prévus pour actionner différents mouvements ou degrés de liberté du bras de levage. Par exemple, les différents mouvements peuvent être choisis dans le groupe consistant en : un mouvement de montée-descente, un mouvement d'extension-rétraction et un mouvement d'inclinaison d'un porte-outil.

Selon un mode de réalisation, l'engin de travail comprend en outre une pompe hydraulique couplée à un moteur électrique de pompe et au moins un actionneur hydraulique alimenté par la pompe hydraulique pour actionner au moins un mouvement du bras de levage.

Dans le cas d'un actionnement électrohydraulique d'un ou plusieurs mouvements du bras de levage et d'un entraînement électrohydraulique d'une ou plusieurs paires de roues, des pompes hydrauliques indépendantes peuvent être employées ou une pompe hydraulique commune peut être employée. Les pompes hydrauliques indépendantes peuvent être entraînées par plusieurs moteurs électriques respectifs.

Dans tous les cas, des éléments de batterie peuvent être connectés électriquement à un unique moteur électrique ou à plusieurs moteurs électriques pour fournir de la puissance au(x)dit(s) moteur(s) électrique(s) pour la propulsion du châssis et pour l'actionnement du bras de levage.

Selon un mode de réalisation, l'engin de travail comprend en outre une cabine pour un conducteur de l'engin de travail, la cabine étant située en saillie sur un côté latéral du châssis de l'engin de travail.

Le poids de la cabine peut être équilibré de différentes manières. Par exemple le poids de la cabine peut être équilibré par des éléments situés dans un compartiment en saillie sur un deuxième côté latéral du châssis de l'engin de travail, à l'opposé de la cabine. Ces éléments peuvent inclure des batteries, un moteur électrique de propulsion, un moteur électrique d'actionnement, une pompe hydraulique, un réservoir de liquide hydraulique et/ou d'autres éléments.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
[Fig. 1] La figure 1 est une vue en perspective d'un engin de travail.
[Fig. 2] La figure 2 est une vue en perspective d'un châssis et d'un système de liaison au sol de l'engin de travail de la figure 1.
[Fig. 3] La figure 3 est une vue agrandie du détail III de la figure 2.
[Fig. 4] La figure 4 est une vue en coupe du châssis selon la ligne IV-IV de la figure 2.

### Description des modes de réalisation

La figure 1 est une vue d'ensemble en perspective d'un engin de travail 1, réalisé ici sous la forme d'un chariot élévateur à bras télescopique. Comme représenté sur cette figure, l'engin de travail 1 comprend un châssis 2 et un bras de levage 3. La ligne A représente un axe longitudinal de l'engin de travail 1.

Le châssis 2 est mobile et déplaçable sur la surface du sol (non représentée), au moyen de deux roues avant 7, l'une à gauche et l'autre à droite, et de deux roues arrière 8, l'une à gauche et l'autre à droite.

Le châssis 2 comporte deux longerons 10, qui sont mieux visibles en particulier sur la figure 2. Les longerons 10 sont des pièces métalliques globalement plates, parallèles entre elles et globalement perpendiculaires à une direction de largeur de l'engin de travail. La plus grande dimension des longerons 10 s'étend parallèlement à l'axe longitudinal de l'engin de travail 1. Le châssis 2 est typiquement un assemblage mécanosoudé qui peut être fabriqué en tôles d'acier.

Le bras de levage 3 s'étend lui aussi dans la direction longitudinale de l'engin de travail 1. Le bras de levage 3 est disposé entre les deux longerons 10 et possède une extrémité proximale articulée aux deux longerons 10 au niveau de deux palier 11 de façon à être mobile à pivotement par rapport aux deux longerons 10 autour d'un axe de pivotement P. L'axe de pivotement P est parallèle à la direction de largeur de l'engin de travail 1. Les moyens convenables pour rendre le bras de levage 3 mobile à pivotement sont bien connus en tant que tels et ne sont pas décrits en détail ici.

Le bras de levage 3 peut être réalisé de différentes manières, notamment sous la forme de plusieurs sections télescopiques comme représenté, ou en variante sous la forme d'un bras de longueur fixe. Une extrémité distale du bras de levage 3 opposée à l'axe de pivotement P peut porter un outil de travail ou, comme représenté sur la figure 1, un porte-outil 5 modulaire susceptible de recevoir des outils de travail de plusieurs types, selon la technique connue. Par outil de travail, on désigne par exemple une paire de fourches, un godet, un treuil, une pince, etc.

On voit en outre sur la figure 1 que l'engin de travail 1 comprend une cabine 4 dans laquelle un conducteur de l'engin de travail 1 peut prendre place, et un caisson 6 pouvant recevoir divers équipements servant au fonctionnement de l'engin de travail 1. La cabine 4 et le caisson 6 sont situés ici de part et d'autre des longerons 10, c'est-à-dire que la cabine 4 est située d'un premier côté latéral de l'engin de travail 1, et que le caisson 6 est situé d'un deuxième côté latéral de l'engin de travail, le premier côté latéral et le deuxième côté latéral étant de part et d'autre des deux longerons 10.

La cabine 4 peut être montée au moyen d'un bras de support 12 qui fait saillie latéralement d'un longeron 10, comme visible sur la Fig. 2.

Un ensemble de batteries, non représenté, est connecté à des moteurs électriques de l'engin de travail 1, qui seront décrits en détail plus loin. L'ensemble de batteries peut être de différents types, par exemple du type plomb-acide ou lithium-ion. L'engin de travail 1 peut comporter un circuit de distribution de puissance non représenté, incluant par exemple des variateurs électriques de vitesse, qui est configuré pour alimenter les composants électriques de l'engin de travail 1. De tels circuits de distribution de puissance sont connus en tant que tels et ne sont pas décrits en détail ici.

L'ensemble de batteries et/ou le circuit de distribution de puissance peuvent par exemple être reçus dans le caisson 6.

Le système de liaison au sol de l'engin de travail 1 est globalement visible sur la Fig. 2. La Fig. 2 montre les porte-roues 20 destinés à recevoir les quatre roues 7 et 8. Le dispositif de liaison qui lie le porte-roue 20 au châssis 2 peut être réalisé identiquement pour les quatre roues et va être maintenant être décrit en référence aux figures 3 et 4.

Le porte-roue 20 est monté sur l'arbre de sortie d'un groupe motoréducteur 21 qui comporte un moteur électrique et un train d'engrenage réducteur logés dans un carter commun 30. Un tel groupe motoréducteur est disponible dans le commerce. Sur les figures 1 à 4, l'axe de roues 7 et 8 et des porte-roues 20 est systématiquement représentés orientés dans la direction transversale du châssis perpendiculaire à l'axe longitudinal A, ce qui est une configuration correspondant à un déplacement en ligne droite. Il va de soi que l'orientabilité des roues permet de modifier cette orientation, comme il sera décrit plus bas. Toutefois, par mesure de concision, on décrira ci-dessous la structure de la liaison au sol dans cette configuration en ligne droite et dans l'hypothèse où l'engin repose sur un sol horizontal.

Le carter du groupe motoréducteur 21 est monté rigidement sur une armature de moyeu qui assure la liaison entre le groupe motoréducteur 21 et un porte-moyeu 24. L'armature de moyeu consiste en une plaque de support principale 22, dont le contour visible sur la Fig. 3 présente une forme générale circulaire, et deux pattes de montage 23 qui font saillie de la plaque de support principale 22 transversalement vers le châssis 2.

La plaque de support principale 22 présente une ouverture centrale (non représentée) qui est traversée par le groupe motoréducteur 21. Ainsi une première portion du groupe motoréducteur 21 se trouve du côté intérieur de la plaque de support principale 22 dans la direction transversale, et une deuxième portion du groupe motoréducteur 21, plus petite que la première portion, se trouve du côté extérieur de la plaque de support principale 22.

Les deux pattes de montage 23 sont logées entre deux flasques 25 du porte-moyeu 24 formant des paliers de pivotement pour autoriser un pivotement du groupe motoréducteur 21 (et donc de la roue correspondante) autour d'un axe vertical S. Pour contrôler ce pivotement, et donc l'orientation de la roue correspondante, il y a un actionneur de direction, ici sous la forme d'un vérin de direction 48 comportant une extrémité extérieure couplée à un bras de direction 46 solidaire de la patte de montage 23 supérieure, et une extrémité intérieure 49 couplée au châssis 2 au moyen d'une patte de fixation 47 (Fig. 4).

Le porte-moyeu 24 comporte les deux flasques 25 espacés dans la direction verticale et une plaque de liaison 26 qui s'étend globalement dans la direction verticale et porte les deux flasques 25 à ses extrémités supérieure et inférieure. Les deux flasques 25 font saillie de la plaque de liaison 26 transversalement à l'opposé du châssis 2. La première portion du groupe motoréducteur 21 est donc disposée dans un espace ménagé entre la plaque de liaison 26 et la plaque de support principale 22. De plus, la plaque de liaison 26 présente une courbure dont la concavité est tournée vers cet espace pour en accroître la dimension. Cette disposition permet de loger une première portion relativement grande du groupe motoréducteur 21, ce qui limite l'encombrement transversal du système de liaison au sol.

Ayant décrit le dispositif d'entrainement et le dispositif d'orientation d'une roue, on va maintenant décrire son dispositif de suspension. Celui-ci consiste principalement en un bras de suspension supérieur 31, un bras de suspension inférieur 34 et un vérin de suspension 40.

Les extrémités supérieure et inférieure de la plaque de liaison 26 portent chacune un palier permettant de lui assembler l'extrémité extérieure 27 du bras de suspension supérieur 31 et l'extrémité extérieure 35 du bras de suspension inférieur 34 respectivement, avec un degré de liberté en pivotement autour de deux axes horizontaux et longitudinaux.

De la même manière, l'extrémité intérieure 33 du bras de suspension supérieur 31 et l'extrémité intérieure 36 du bras de suspension inférieur 34 sont assemblées au châssis 2 avec un degré de liberté en pivotement autour de deux axes horizontaux et longitudinaux.

Chacun des bras de suspension supérieur 31 et inférieur 34 présente une forme générale en H. Dans le bras de suspension inférieur 34, la barre transversale du H supporte l'extrémité inférieure du vérin de suspension 40, qui lui est assemblée avec un degré de liberté en pivotement autour d'un axe 41 horizontal et longitudinal. Le vérin de suspension 40 s'étend obliquement depuis son extrémité inférieure jusqu'à une extrémité supérieur 45 qui est assemblée au châssis 2 avec un degré de liberté en pivotement autour d'un axe 39 horizontal et longitudinal (Fig. 4). Au niveau du bras de suspension supérieur 31, le vérin de suspension 40 passe dans une ouverture 32 entre les deux branches du H.

Comme visible sur les figures 3 et 4, les bras de suspension supérieurs 31 de deux roues transversalement opposées sont liés au châssis au moyen d'un axe de pivotement commun 37 et les bras de suspension inférieurs 34 de deux roues transversalement opposées sont liés au châssis au moyen d'un axe de pivotement commun 38. Les axes de pivotement communs 37 et 38 sont espacés dans la direction verticale et situés dans une position médiane par rapport au châssis 2, à savoir à mi-distance des deux longerons 10.

De retour sur la Figure 2, dans la portion d'extrémité avant du châssis 2, on voit que le montage des axes de pivotement des bras de suspension implique deux plaques transversales 13 et 14, parallèles, qui s'étendent perpendiculairement à l'axe longitudinal A et rejoignent les deux longerons 10. La plaque transversale 13 forme ici l'extrémité avant du châssis 2, tandis que la plaque transversale 14 est espacée de celle-ci vers l'arrière. Le même agencement, représenté partiellement à la Fig. 4, peut être employé dans la portion d'extrémité arrière du châssis 2. Entre les deux plaques transversales 13 et 14 se trouvent deux plaques intermédiaires 16, également parallèles, qui s'étendent aussi perpendiculairement à l'axe longitudinal A et rejoignent les deux longerons 10.

Les axes de pivotement communs 37 et 38 des bras de suspension peuvent s'étendre longitudinalement depuis la plaque transversale 13 jusqu'à la plaque transversale 14 en traversant les deux plaques intermédiaires 16, ce qui offre un montage particulièrement robuste. Les bras de suspension supérieurs 31 et inférieurs 34 sont disposés à chaque fois de manière que les deux branches du H sont disposées respectivement de part et d'autre des deux plaques intermédiaires 16, à savoir entre la plaque transversale 13 ou 14 et une des plaques intermédiaires 16.

Quant aux vérins de suspension 40, leurs extrémités supérieures 45 sont logées entre les plaques intermédiaires 16 et leurs axes de pivotement 39 s'étendent longitudinalement entre les deux plaques intermédiaires 16, ce qui offre un montage robuste.

En fonctionnement, les bras de suspension supérieur 31 et inférieur 34 d'une roue peuvent osciller parallèlement l'un à l'autre en formant un parallélogramme articulé avec la plaque de liaison 26 et les plaques intermédiaires 16. Leur oscillation est amortie par le vérin de suspension 40.

Comme visible sur la Fig. 4, la patte de fixation 47 peut être fixée à la plaque intermédiaire 16 située plus à l'avant.

Comme visible sur la Fig. 2, le centre du châssis 2 comporte une plaque horizontale 15 qui rejoint les deux longerons 10 et forme une paroi de fond pour un logement destiné à accueillir le bras de levage 3 dans une position repliée basse. Par rapport à la plaque horizontale 15, la portion d'extrémité avant 17 des longerons 10 s'étend plus bas dans la direction verticale. Cela permet que les plaques transversales 13 et 14 et les plaques intermédiaires 16 qui sont fixées, notamment soudées, à la portion d'extrémité avant 17 des longerons 10 s'étendent aussi plus bas que la plaque horizontale 15 dans la direction verticale. Il en va de même au niveau de la portion d'extrémité arrière 19 des longerons 10. Cet agencement permet de libérer un espace central 18 dans la partie inférieure du châssis, à savoir sous la plaque horizontale 15 entre la portion d'extrémité arrière 19 et la portion d'extrémité avant 17 des longerons 10, tout en préservant une garde au sol satisfaisante pour un usage tout terrain. Cet espace central 18 peut recevoir divers composants, par exemple des batteries électriques.

Dans une variante de réalisation, une seule des deux paires de roues est conforme au système de liaison au sol qui vient d'être décrit. L'autre paire de roues peut être montée différemment.

Dans les exemples décrits précédemment, les roues avant 7 et/ou les roues arrière 8 sont entraînées par des moteurs de propulsion électriques. Toutefois, d'autres configurations sont possibles, et notamment une chaîne de transmission hydraulique. Ainsi dans tous les exemples précédents, un ou chaque moteur électrique peut être remplacé par un moteur hydraulique remplissant la même fonction que le moteur électrique.

Dans une variante de réalisation, un moteur thermique peut être prévu en plus des moteurs électriques, notamment pour générer de l'électricité au moyen d'un générateur embarqué et/ou apporter un couple d'entrainement additionnel à un moteur électrique de pompe.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication. ]

## Revendications

1. Engin de travail (1) électrique ou hybride comprenant :
un châssis (2) comportant deux longerons (10) parallèles entre eux et s'étendant parallèlement à un axe longitudinal (A) de l'engin de travail (1) ;
un bras de levage (3) s'étendant parallèlement à l'axe longitudinal, le bras de levage (3) étant articulé aux deux longerons(10) entre les deux longerons de façon à être mobile à pivotement par rapport aux deux longerons (10) autour d'un axe de pivotement (P) s'étendant perpendiculairement à l'axe longitudinal ;
une paire de roues avant (7) montée à une portion d'extrémité avant (17) des longerons (10) du châssis et une paire de roues arrière (8) montée à une portion d'extrémité arrière (19) des longerons (10) du châssis,
dans lequel chacune des roues d'au moins une paire parmi la paire de roues avant (7) et la paire de roues arrière (8) est entrainée en rotation par un dispositif d'entrainement (21) indépendant de toutes les autres roues, est suspendue au châssis par un dispositif de suspension (31, 34, 40) indépendant de toutes les autres roues, et est orientable par rapport au châssis par un dispositif d'orientation (48) indépendant de toutes les autres roues.

2. Engin de travail (1) selon la revendication 1, dans lequel chacune des roues parmi la paire de roues avant (7) et parmi la paire de roues arrière (8) est entrainée en rotation par un moteur de roue indépendant de toutes les autres roues, est suspendue au châssis par un dispositif de suspension indépendant de toutes les autres roues, et est orientable par rapport au châssis par un dispositif d'orientation indépendant de toutes les autres roues.

3. Engin de travail (1) selon l'une quelconque des revendications 1 à 2, dans lequel le dispositif d'entrainement d'une dite roue comporte un groupe motoréducteur électrique (21) et un porte-roue (20) couplé directement à un arbre de sortie du groupe motoréducteur électrique, ladite roue étant montée sur le porte-roue.

4. Engin de travail (1) selon la revendication 3, dans lequel le dispositif d'orientation de ladite roue comporte une armature de moyeu (22, 23) portant le groupe motoréducteur électrique (21) et un porte-moyeu (24) sur lequel l'armature de moyeu (22, 23) est montée à pivotement autour d'un axe d'orientation vertical (S).

5. Engin de travail (1) selon la revendication 4, dans lequel le porte-moyeu comporte une pièce de liaison (26) couplée au châssis par le dispositif de suspension (31, 34, 40) de ladite roue et deux paliers de pivotement (25) espacés dans la direction verticale et faisant saillie de la pièce de liaison (26) vers l'extérieur dans une direction transversale du châssis, l'armature de moyeu (22, 23) étant montée à pivotement entre les deux paliers de pivotement (25).

6. Engin de travail (1) selon la revendication 5, dans lequel la pièce de liaison (26) présente un profil courbé ayant une concavité tournée vers l'armature de moyeu (22, 23).

7. Engin de travail (1) selon la revendication 5 ou 6, dans lequel l'armature de moyeu comporte un support principal (22) s'étendant dans la direction verticale, le support principal (22) étant traversé par le groupe motoréducteur électrique (21) dans la direction transversale du châssis, et deux pattes de montage (23) espacées dans la direction verticale et faisant saillie du support principal (22) vers l'intérieur dans la direction transversale du châssis, les pattes de montage (23) de l'armature de moyeu étant montées à pivotement sur les deux paliers de pivotement (25).

8. Engin de travail (1) selon la revendication 7, dans lequel le dispositif d'orientation de ladite roue comporte en outre un bras de direction (46) solidaire d'au moins une patte de montage (23) de l'armature de moyeu et un actionneur de direction (48) couplé au bras de direction (46) pour modifier une orientation de l'armature de moyeu autour de l'axe d'orientation vertical (S).

9. Engin de travail (1) selon l'une quelconque des revendications 5 à 8, dans lequel le dispositif de suspension de ladite roue comporte un bras inférieur (34) s'étendant dans la direction transversale du châssis et présentant une extrémité intérieure (36) articulée au châssis et une extrémité extérieure (35) articulée à une portion inférieure de la pièce de liaison (26), le dispositif de suspension comportant un vérin de suspension (40) s'étendant dans un direction verticale ou oblique et présentant une extrémité inférieure (41) liée au bras inférieur (34) et une extrémité supérieure (45) liée au châssis.

10. Engin de travail (1) selon la revendication 9, dans lequel le dispositif de suspension de ladite roue comporte en outre un bras supérieur (31) s'étendant dans la direction transversale du châssis et présentant une extrémité intérieure (33) articulée au châssis et une extrémité extérieure articulée à une portion supérieure de la pièce de liaison (26), le bras supérieur (31) présentant une ouverture (32) traversée par le vérin de suspension (40).

11. Engin de travail (1) selon la revendication 9 ou 10, dans lequel le châssis comporte en outre deux plaques transversales (13, 14) s'étendant parallèlement l'une à l'autre entre les deux longerons (10) au niveau de la portion d'extrémité avant ou arrière du châssis, et dans lequel l'extrémité intérieure (36) du bras inférieur est logée entre les deux plaques transversales (13, 14) et montée pivotante autour d'un axe de pivotement longitudinal (38) porté ou formé par les deux plaques transversales (13, 14).

12. Engin de travail (1) selon la revendication 11, dans lequel les extrémités intérieures (36) des bras inférieurs des dispositifs de suspension des deux roues de ladite au moins une paire sont montées pivotante autour d'un premier axe de pivotement longitudinal commun (38) porté ou formé par les deux plaques transversales (13, 14).

13. Engin de travail (1) selon la revendication 11 ou 12 prise en combinaison avec la revendication 10, dans lequel les extrémités intérieures (33) des bras supérieurs (31) des dispositifs de suspension des deux roues de ladite au moins une paire sont montées pivotantes autour d'un deuxième axe de pivotement longitudinal commun (37) porté ou formé par les deux plaques transversales (13, 14).

14. Engin de travail (1) selon la revendication 12 ou 13, dans lequel le premier et/ou le deuxième axe de pivotement longitudinal commun (37, 38) est disposé à une position médiane entre les deux longerons (10).

15. Engin de travail (1) selon l'une quelconque des revendications 11 à 14, dans lequel le châssis comporte en outre deux plaques intermédiaires (16) disposées entre les deux plaques transversales(13, 14), les deux plaques intermédiaires (16) s'étendant parallèlement aux plaques transversales entre les deux longerons, l'extrémité supérieure (45) du vérin de suspension étant logée entre les deux plaques intermédiaires (16) et montée pivotante autour d'un troisième axe de pivotement longitudinal (39) porté ou formé par les deux plaques intermédiaires (16).

16. Engin de travail (1) selon la revendication 15 prise en combinaison avec la revendication 8, dans lequel l'actionneur de direction (48) est lié au châssis par une patte de fixation (47) fixée à une dite plaque intermédiaire (16).

17. Engin de travail (1) selon l'une quelconque des revendications 11 à 16, dans lequel le châssis comporte en outre une plaque de fond horizontale (15) s'étendant transversalement entre les deux longerons (10) pour former le fond d'un logement destiné à accueillir le bras de levage (3) dans une position basse, et dans lequel les plaques transversales (13, 14) s'étendent verticalement plus bas que la plaque de fond horizontale (15).
